# EUROPÄISCHE PATENTSCHRIFT

(11) **EP 0 525 438 B1**
(45) Veröffentlichungstag und Bekanntmachung des Hinweises auf die Patenterteilung: **24.05.1995**
(21) Anmeldenummer: 92111315.5
(22) Anmeldetag: 03.07.1992
(51) Int. Cl.: B27B 9/02

(54) **Handkreissäge**
Portable hand-operated circular saw
Scie circulaire portative à moteur pour travail manuel

(30) Priorität: 22.07.1991 DE 4124233
(43) Veröffentlichungstag der Anmeldung: 03.02.1993
(73) Patentinhaber: ROBERT BOSCH GMBH, 70442 Stuttgart (DE)
(72) Erfinder: Schilling, Rainer, Dipl.-Ing., W-7000 Stuttgart 80 (DE); Fuchs, Wolfgang, W-7024 Filderstadt 1 (DE); Kemmner, Claus, Dipl.-Ing., W-7447 Aichtal-Neuenhaus (DE); Schramm, Heribert, Dipl.-Ing. (FH), W-7000 Stuttgart 70 (DE)

(56) Entgegenhaltungen:
- DE-C- 743 056
- DE-C- 834 897
- US-A- 2 839 098
- US-A- 3 977 080

## Beschreibung

### Stand der Technik

Die Erfindung betrifft eine Handkreissäge gemäß der Gattung des Oberbegriffs des Anspruchs 1.

Aus der US-PS 3,977,080 ist eine gattungsgemäße Handkreissäge bekannt. Diese ist bezüglich einer Grundplatte schwenkbar um eine körperliche Achse parallel zur Grundplatte und zur Sägeblattebene zum Ausführen von Schräg- bzw. Gehrungsschnitten. Die Grundplatte trägt an ihrer Unterseite eine durchgehend u-förmige Nut. Mit der Nut kann die Grundplatte die Führungsrippe einer Führungsschiene übergreifen und auf der Führungsschiene entlang deren Längskanten bewegt werden. Dadurch ist für die Handkreissäge ein geführter Vorschub möglich. Für Geradschnitte ist die normal zur Werkstückoberfläche verlaufende Außenkante der Führungsschiene dem Sägeblatt benachbart zu positionieren. Für Schrägschnitte, etwa 45°-Schnitte, ist die spitzwinklig zur Werkstückebene verlaufende Außenkante benachbart zum Sägeblatt zu positionieren. Diese zwei möglichen, unterschiedlichen Arbeitspositionen der Führungsschiene zur Handkreissäge ergeben sich dadurch, daß die Führungsrippe der Führungsschiene parallel zu den Längskanten, jedoch um einen Betrag zur Mitte versetzt verläuft. Dieser Betrag entspricht dem halben Abstand der Werkzeugeingriffslinien von 90°- zu 45°-Schnitten. Deren Abstand entsteht infolge der über der Werkstückoberfläche liegenden Schwenkachse.

Die Handhabung dieser Handkreissäge mit Führungsschiene ist umständlich. Die zwei unterschiedlichen Positionen der Führungsschiene bezüglich der Handkreissäge für Gerad- und Schrägschnitte sind leicht verwechselbar, wobei beim Schrägschnitt das Werkzeug auf die Führungsschiene treffen und diese beschädigen kann oder beim Geradschnitt die Spanniederhaltewirkung der werkzeugnahen Kante durch deren zu großen Abstand vom Werkzeug verloren geht.

Der wünschenswertere Zustand, daß eine Parallelverschiebung der Werkzeugeingriffslinie gar nicht erst auftritt, wird dadurch erreicht, daß anstelle einer körperlichen Schwenkachse kulissenartige Schwenkführungsmittel eingesetzt werden, deren Führungsbahnen Krümmungsmittelpunkte haben, die eine auf der Werkstückoberfläche liegende, virtuelle Schwenkachse definieren. Mit dem Verlust der körperlichen Schwenkachse geht jedoch auch der Vorteil besonderer Robustheit, einfacher Herstellbarkeit sowie Handhabbarkeit der Handkreissäge verloren.

### Vorteile der Erfindung

Die erfindungsgemäße Handkreissäge mit den kennzeichnden Merkmalen des Anspruchs 1 hat demgegenüber den Vorteil, daß unter Beibehalten einer körperlichen Schwenkachse und damit aller deren Vorteile unter geringfügigem konstruktivem und herstellungsmäßigem Mehraufwand, der jedoch geringer ist als bei Handkreissägen mit nichtkörperlicher Schwenkachse, eine Handkreissäge geschaffen wurde, bei der besondere Robustheit und hohe Genauigkeit miteinander vereint sind und die einfach handhabbar ist, wobei für alle Schwenkwinkelpositionen eine einzige, gemeinsame Werkzeugeingriffslinie vorliegt. Dadurch ist ein ungewolltes Beschädigen der Führungsschiene beim Schwenken des Sägeblattes nicht möglich und die Spanniederhaltewirkung ist in jedem Fall gesichert.

Durch die in den abhängigen Ansprüchen enthaltenen Merkmale ist eine besonders vorteilhafte Ausgestaltung der Erfindung gemäß dem Anspruch 1 möglich.

### Zeichnung

Die Erfindung ist nachstehend anhand von Ausführungsbeispielen mit zugehörigen Zeichnungen erläutert. Es zeigen Figur 1 eine schematische Darstellung der Seitenansicht eines ersten Ausführungsbeispiels der erfindungsgemäßen Handkreissäge bei Normal-Position des Sägeblattes, Figur 2 das gleiche Ausführungsbeispiel in 45°-Position des Sägeblattes, Figur 3 in gleicher Darstellungsweise ein zweites Ausführungsbeispiel der erfindungsgemäßen Handkreissäge in Normal-Position des Sägeblattes, Figur 4 das gleiche Ausführungsbeispiel in 45°-Position des Sägeblattes.

### Beschreibung des Ausführungsbeispiels

Eine in Figur 1 in seitlicher Ansicht dargestellte Handkreissäge 1 besteht aus einem Motorgehäuse 3, einem darin angeordneten, nichtdargestellten Motor, der mit einer Sägewelle 5 verbunden ist. Auf der Sägewelle S sitzt ein Sägeblatt 7, das mit einer Mutter 9 lagegesichert ist.

Das Motorgehäuse 3 sitzt auf einer rahmenartigen Schwenkbrücke 11. Die Schwenkbrücke 11 trägt drehfest eine körperliche Schwenkachse 13, und ist über diese schwenkbar mit einer Grundplatte 15 verbunden. An dieser ist die Schwenkachse 13 in einem auf der Grundplatte 15 sitzenden Lagerbock 17 in einem Langloch 19 gehalten, dessen Längsmaß quer zur Vorschubrichtung verläuft. Im Langloch 19 ist die Schwenkachse 13 drehbar und um einen bestimmten Hub H verschiebbar gelagert. Das Langloch 19 ist etwas länger als der Hub H. Die Werkzeugeingriffslinie 20 ist als Punkt dargestellt.

Die Grundplatte 15 stützt sich auf eine Führungsschiene 21 und übergreift deren Führungsrippe 23 mit einer u-förmigen Nut 25.

Auf der der Schwenkachse 13 gegenüberliegenden Seite trägt die Schwenkbrücke 11 einen als Schubgleitstein fungierenden Schraubbolzen 27, der eine Schub-Schwenk-Führungsbahn 29 eines fest auf der Grundplatte 15 angeordneten Schubkulissenblechs 31 durchgreift. Mittels des Schraubbolzens 27 ist über eine Flügelmutter 33 die Schwenkbrücke 11 in jeder Schwenkposition zwischen 90°- und 45° am Schubkulissenblech 31 arretierbar.

Das Motorgehäuse 3 ist gemeinsam mit dem Sägeblatt 7 zur Verstellung der Schnittiefe auf und abschwenkbar auf der Schwenkbrücke 11 angeordnet, wobei die Anordnung nicht im einzelnen dargestellt ist. Nichtdargestellt sind die für Handkreissägen üblichen Pendelschutzhaube und der Spaltkeil.

In Figur 2 ist die Seitenansicht der Handkreissäge 1 gemäß Figur 1 in der 45°-Position des Sägeblattes 7 gezeigt. Dabei ist die Schwenkbrücke 11 mit dem Schraubbolzen 27 bis zum Anschlag an das obere Ende der Schub-Schwenk-Führungsbahn 29 des Schubkulissenblechs 31 geschwenkt. Die Schwenkachse 13 ist im Langloch 19 des Lagerbocks 17 an dessen äußersten linken Rand verschoben.

Der Hub des Sägeblattes beim Schwenken wird auf folgende Weise hergestellt:
Nach dem Lösen der Flügelmutter 33 kann die Handkreissäge 1 um die Schwenkachse 13 bewegt werden und bezüglich der Grundplatte 15 in jeder Schwenkposition wieder arretiert werden. Beim Schwenken erfährt der Schraubbolzen 27 infolge der Krümmung der Schub-Schwenk-Führungsbahn 29, zusätzlich zur Rotation um die Schwenkachse 13, eine Translation. Diese wird über die Schwenkbrücke 11 auf das Sägeblatt 7 übertragen.

Der als Hub H bezeichnete Translationsweg ist der unbeabsichtigten Verschiebung P der Werkzeugeingriffslinie 20 mit dem gleichen Betrag entgegengerichtet. Der Hub H gleicht damit die Verschiebung P aus, die sich aus der Tangensfunktion des Schwenkwinkels β und der Höhe h der Schwenkachse über der Werkstückoberfläche errechnet:

$\text{H = P = h x tan β}$

Die in Figur 3 gezeigte Seitenansicht eines weiteren Ausführungsbeispiels einer Handkreissäge 41 besteht aus einem Motorgehäuse 43, einem darin angeordneten, nichtdargestellten Motor, der mit einer Sägewelle 45 verbunden ist. Auf der Sägewelle 45 ist ein Sägeblatt 47 mit einer Mutter 49 festgeschraubt.

Das Motorgehäuse 43 sitzt auf einer rahmenartigen Schwenkbrücke 51. Diese trägt drehfest eine körperliche, als Zapfen oder Welle ausgestaltete Schwenkachse 53, über die sie schwenkbar mit einer Grundplatte 55 verbunden ist. Die Grundplatte 55 und die Schwenkachse 53 sind in einem auf der Grundplatte 55 sitzenden Lagerbock 57 in dessen Bohrung 59 miteinander verbunden. In der Bohrung 59 ist die Schwenkachse 51 drehbar festgehalten. Die Grundplatte 55 liegt auf einer Führungsschiene 61 auf.

Auf der der Schwenkachse 53 gegenüberliegenden Seite trägt die Schwenkbrücke 51 einen Schraubbolzen 67, der eine Schwenk-Führungsbahn 69 eines fest auf der Grundplatte 55 angeordneten Schwenkkulissenblechs 71 durchgreift. Mittels des Schraubbolzens 67 ist über eine Flügelmutter 73 die Schwenkbrücke 51 in jeder Schwenkposition zwischen 90° und 45° am Schwenkführungskulissenblech 71 arretierbar.

Das Motorgehäuse 43 ist zur Verstellung der Schnittiefe gemeinsam mit dem Sägeblatt 47 auf und abschwenkbar auf der Schwenkbrücke 51 angeordnet, wobei die Anordnung nicht im einzelnen dargestellt ist.

Die Schwenkbrücke 51 trägt etwa mittig einen Schubgleitstein 75, der in einer Schub-Schwenk-Führungsbahn 77 eines Schubkulissenblechs 79 zwangsgeführt ist. Das Schubkulissenblech 79 übergreift mit einem u-förmigen Teil 81 eine Führungsrippe 63 der Führungsschiene 61, auf der die Grundplatte 55 der Handkreissäge 41 sich abstützt. Das Schubkulissenblech 79 ist auf der Grundplatte 55 zumindest um den Betrag des Hubes H verschiebbar und gegen Heraussfallen gesichert, wobei diese Anordnung nicht im einzelnen dargestellt ist.

In der Figur 4 ist die Seitenansicht der Handkreissäge 41 gemäß Figur 3, - in die 45°-Position des Sägeblattes versetzt - , gezeigt. Dabei ist die Schwenkbrücke 51 mit dem Schubgleitstein 75 an das obere Ende der Schub-Schwenk-Führungsbahn 77 des Schubkulissenblechs 79 geschwenkt. Die Schwenkachse 53 ist gemeinsam mit dem Lagerbock 57 gegenüber der Führungsschiene 61 in eine äußerste linke Position verschoben.

Der Hab des Sägeblattes beim Schwenken wird auf folgende Weise hergestellt:
Nach dem Lösen der Flügelmutter 73 kann die Handkreissäge 41 um die Schwenkachse 53 bewegt werden und bezüglich der Grundplatte 55 in jeder Schwenkposition wieder arretiert werden. Beim Schwenken erfährt der Schubgleitstein 75 infolge der Krümmung der Schub-Schwenk-Führungsbahn 77, zusätzlich zur Rotation um die Schwenkachse 73, eine Translation. Diese wird über die Schwenkbrücke 51 auf das Sägeblatt 47 übertragen.
Die als Hub H bezeichnete Translation erfolgt parallel zur Grundplatte mit dem gleichen Betrag jedoch in entgegengesetzter Richtung der unbeabsichtigten Verschiebung P der Werkzeugeingriffslinie 60.

Der Hub H gleicht damit die Verschiebung P aus und errechnet sich, wie auch zu den Figuren 1 und 2 erläutert, aus der Tangensfunktion des Schwenkwinkels β und der Höhe h der Schwenkachse über der Werkstückoberfläche:

$\text{H = P = h x tan β}$

Bei einem nicht dargestellten Ausführungsbeispiel der Erfindung ist eine Rastvorrichtung zwischen dem Schraubbolzen und der Führungsbahn bzw. dem Schubgleitstein und der Schub-Schwenk-Führungsbahn angeordnet, so daß bei nichtdargestellter, jedoch für bessere Stabilität empfehlenswerter doppelter Anordnung der Kulissenbleche ein Schiefziehen des Motorgehäuses mit dem Kreissägeblattes beim Schwenken vermieden wird.

Bei einem weiteren nicht dargestellten Ausführungsbeispiel der Erfindung ist vorzugsweise für Arbeiten ohne Führungsschiene, eine der Dicke der Führungsschiene entsprechende Unterlage an der Unterseite der Grundplatte lösbar befestigt, weil der Hub H so berechnet ist, daß er die Verschiebung der Werkzeugeingriffslinie bei einem der Dicke der Führungsschiene entsprechenden Abstand der Werkstückoberfläche von der Unterseite der Grundplatte ausgleicht.

Ein versehentliches Beschädigen der Führungsschiene durch Eingreifen der Werkzeugzeugschneiden beim Schwenken des Sägeblattes ist durch dessen erzwungenen Hub ausgeschlossen. Die mit minimalem Abstand zum Werkzeug liegende Kante der Führungsschiene wirkt stets optimal als Spanniederhalter.

## Patentansprüche

1. Motorgetriebene Handkreissäge (1, 41) mit einem Motorgehäuse (3, 43), einem darin angeordneten Motor, der mit einer Sägewelle (5, 45) mit einem darauf sitzenden Sägeblatt (7, 47) wirkverbunden ist und mit einer Grundplatte (15, 55), die zum geführten Vorschub der Handkreissäge (1, 41), insbesondere auf einer Führungsschiene (21, 61), ein, vorzugsweise zumindest teilweise über die Führungsschiene (21, 61) greifendes, Führungsprofil in Gestalt einer Nut (25) aufweist und die, insbesondere in Führungskulissenblechen (31, 71) arretierbar und schwenkbar um eine zur Ebene des Sägeblattes (7, 47) und zur Grundplatte (15, 55) parallele, vorzugsweise körperliche, Schwenkachse (13, 53) zum Ausführen von Schräg- bzw. Gehrungsschnitten mit der Handkreissäge (1, 41) verbunden ist, wobei sich beim Schwenken unbeabsichtigt die Werkzeugeingriffslinie (20, 60) des Sägeblatts (7, 47) quer zur Schwenkachse (13, 53) parallelverschiebt, dadurch gekennzeichnet, daß durch das Schwenken der Grundplatte (15, 55) relativ zum Sägeblatt (7, 47) das Sägeblatt (7, 47) mit einem zum jeweiligen Schwenkwinkel proportionalen Hub H quer zur Vorschubrichtung und der unbeabsichtigten Verschiebung der Werkzeugeingriffslinie (20, 60) entgegengerichtet verschoben wird.

2. Handkreissäge nach Anspruch 1, dadurch gekennzeichnet, daß der Hub H der unbeabsichtigten Verschiebung der Werkzeugeingriffslinie (20, 60) im Betrag gleich ist.

3. Handkreissäge nach Anspruch 1, dadurch gekennzeichnet, daß beim Schwenken des Sägeblattes (7, 47) dieses gemeinsam mit der Schwenkachse (13, 53) parallel zur Grundplatte (15, 55) verschoben wird.

4. Handkreissäge nach einem der vorhergehenden Ansprüche, dadurch gekennzeichnet, daß der Hub H über eine Kulissenführung erzeugt wird.

5. Handkreissäge nach Anspruch 4, dadurch gekennzeichnet, daß die Kulissenführung aus einem ein Schubkulissenblech (31, 79) mit einer Schub-Schwenk-Führungsbahn (29, 77) mit einer dem Hub H entsprechenden Krümmung besteht, in der ein Schubgleitstein (27, 75) zwangsgeführt ist, wobei der Schubgleitstein (27, 75) an den das Sägeblatt (7, 47) tragenenden, mit diesem schwenkbaren Teilen der Handkreissäge (1, 41) befestigt ist.

6. Handkreissäge nach den Ansprüchen 3 bis 5, dadurch gekennzeichnet, daß die Schwenkachse (13) in Gestalt einer Welle bzw. eines Zapfens in einem quer zur Vorschubrichtung als Langloch (19) ausgestalteten Widerlager dreh- und verschiebbar gelagert ist und daß das Sägeblatt (7) in seinen Schwenkpositionen an einem auf der Grundplatte (15) befestigten Schubkulissenblech (31) arretierbar ist.

7. Handkreissäge nach Anspruch 6, dadurch gekennzeichnet, daß ein als Schubgleitstein (27) fungierender Schraubbolzen mit Flügelmutter (33) in der Schub-Schwenk-Führungsbahn (29) des Schubkulissenblechs (31) vorzugsweise rastend geführt ist, so daß die Schwenkwinkelpositionen in kleinen Abständen festlegbar sind.

8. Handkreissäge nach Anspruch 4 und 5, dadurch gekennzeichnet, daß das Sägeblatt (47), dessen Lagerung und tragende Teile insbesondere in Gestalt der Schwenkbrücke (11) und des Motorgehäuses (3) und zumindest ein Teil der Grundplatte (55) bezüglich dem sich an der Führungsschiene (61) abstützenden Schubkulissenblech (79) quer zur Vorschubrichtung verschoben werden.

9. Handkreissäge nach Anspruch 8, dadurch gekennzeichnet, daß sich mindestens ein Schubkulissenblech (79) auf der Führungsrippe (63) der Führungsschiene (61) quer zur Vorschubrichtung abstützt und daß ein Schwenkkulissenblech (71) zur Arretierung des Schwenkwinkels auf der Grundplatte (55) angeordnet ist.

10. Handkreissäge nach Anspruch 9, dadurch gekennzeichnet, daß die Flügelmutter (73) bzw. der Schraubbolzen (67) am Schwenkkulissenblech (71) vorzugsweise rastend geführt ist, so daß die Schwenkwinkelpositionen in kleinen Abständen festlegbar sind.

11. Handkreissäge nach einem der vorhergehenden Ansprüche, dadurch gekennzeichnet, daß die Schub- bzw. Schwenkkulissenbleche (31, 71, 79) sowie ein Lagerbock (17, 57) doppelt - in Vorschubrichtung gesehen vor und hinter dem Sägeblatt (7, 47) - angeordnet sind.

12. Handkreissäge nach einem der vorhergehenden Ansprüche, dadurch gekennzeichnet, daß, vorzugsweise für Arbeiten ohne Führungsschiene (21, 61), eine der Dicke der Führungsschiene (21, 61) entsprechende Unterlage an der Unterseite der Grundplatte (15, 55) lösbar befestigt ist.

## Claims

1. Motor-driven hand-held circular saw (1, 41) comprising a motor casing (3, 43), a motor which is arranged therein and which is operatively connected by a saw shaft (5, 45) to a saw blade (7, 47) mounted on the latter, and comprising a base plate (15, 55) which for the guided feeding of the hand-held circular saw (1, 41), particularly on a guide rail (21, 61), has a guide profile which is in the form of a groove (25) and preferably engages at least partially over the guide rail (21, 61), and which for the purpose of making oblique or mitre cuts is connected to the hand-held circular saw (1, 41) in such a manner as to be securable, particularly in slotted guide plates (31, 71), and swivellable about a preferably physical swivel axis (13, 53) which is parallel to the plane of the saw blade (7, 47) and to the base plate (15, 55), the tool line of action (20, 60) of the saw blade (7, 47) being unintentionally displaced parallel, transverse to the swivel axis (13, 53), when swivelling occurs characterized in that through the swivelling of the base plate (15, 55) relative to the saw blade (7, 47) the saw blade (7, 47) is displaced, by a stroke H proportional to the swivel angle in question, transverse to the direction of feed and in the opposite direction to the unintentional displacement of the tool line of action (20, 60).

2. Hand-held circular saw according to Claim 1, characterized in that the stroke H is equal in magnitude to the unintentional displacement of the tool line of action (20, 60).

3. Hand-held circular saw according to Claim 1, characterized in that on the swivelling of the saw blade (7, 47) the latter is displaced, together with the swivel axis (13, 53), parallel to the base plate (15, 55).

4. Hand-held circular saw according to one of the preceding claims, characterized in that the stroke H is produced by means of a slotted guide.

5. Hand-held circular saw according to Claim 4, characterized in that the slotted guide consists of a slotted push plate (31, 79) having a push/swivel guide path (29, 77) which has a curvature corresponding to the stroke H and in which a push slider (27, 75) is guided under constraint, said push slider (27, 75) being fastened to the parts of the hand-held circular saw (1, 41) which carry the saw blade (7, 47) and are swivellable together with the latter.

6. Hand-held circular saw according to Claims 3 to 5, characterized in that the swivel axis (13) in the form of a shaft or a pin is mounted for rotation and translation in a bearing support configured as an elongated hole (19) transverse to the direction of feed, and in that the saw blade (7) can be secured in its swivel positions to a slotted push plate (31) fastened on the base plate (15).

7. Hand-held circular saw according to Claim 6, characterized in that a threaded bolt serving as a push slider (27) and having a wing nut (33) is preferably guided by notching in the push/swivel guide path (29) of the slotted push plate (31), so that the angular swivel positions can be fixed at short intervals.

8. Hand-held circular saw according to Claims 4 and 5, characterized in that the saw blade (47), its mounting and its supporting parts, particularly in the form of the swivel bridge (11) and the motor casing (3), and at least a part of the base plate (55) are displaced, transverse to the direction of feed, relative to the slotted push plate (79) supported on the guide rail (61).

9. Hand-held circular saw according to Claim 8, characterized in that at least one slotted push plate (79) is supported, transverse to the direction of feed, on the guide rib (63) of the guide rail (61), and in that a slotted swivel plate (71) is arranged on the base plate (55) in order to lock the swivel angle.

10. Hand-held circular saw according to Claim 9, characterized in that the wing nut (73) or the threaded bolt (67) is preferably guided by notching on the slotted swivel plate (71), so that the angular swivel positions can be fixed at short intervals.

11. Hand-held circular saw according to one of the preceding claims, characterized in that the slotted push or swivel plates (31, 71, 79) and also a bearing support (17, 57) are arranged in duplicate - upstream and downstream of the saw blade (7, 47), viewed in the direction of feed.

12. Hand-held circular saw according to one of the preceding claims, characterized in that, preferably for working without a guide rail (21, 61), an underlay corresponding to the thickess of the guide rail (21, 61) is detachably fastened to the underside of the base plate (15, 55).

## Revendications

1. Scie circulaire à main (1, 41) entraînée par un moteur, avec un carter de moteur (3, 43), un moteur qui y est installé, qui coopère avec un arbre de scie (5, 45) avec une lame de scie qui y est fixée (7, 47) et avec une plaque de base (15, 55) qui présente un profilé de guidage en forme de rainure (25) en prise de préférence au moins en partie par le rail de guidage (21, 61) pour l'avance guidée de la scie circulaire à main (1, 41) notamment sur un rail de guidage (21, 61) et qui est blocable dans la tôle de coulissement (31, 71) et pivotable autour d'un axe de pivotement matérialisé (13, 53) exécuté de préférence parallèlement à la plaque de base (15, 55) et au plan de la lame de scie (4, 47) pour réaliser des chanfreins et des onglets, et est solidaire de la scie circulaire à main (1, 41) lors d'une inclinaison involontaire la ligne de prise de l'outil (20, 60) de la lame de scie (7, 47) se déplace parallèlement transversalement à l'axe de pivotement (13, 53), caractérisée en ce que par pivotement de la plaque de base (15, 55) par rapport à la lame de scie (7, 47), la lame de scie (7, 47) est déplacée en sens inverse d'une course (H) proportionnelle à l'angle de rotation correspondant transversalement au sens d'avance et au déplacement intempestif de la ligne de prise de l'outil.

2. Scie circulaire à main selon la revendication 1, caractérisée en ce que la course H a une valeur identique au déplacement intempestif de la ligne de prise de l'outil (20, 60).

3. Scie circulaire à main selon la revendication 1, caractérisée en ce que par pivotement de la lame de scie (7, 47), celle-ci est déplacée en même temps que l'axe de pivotement (13, 53) parallèlement à la plaque de base (15, 55).

4. Scie circulaire à main selon l'une des revendications précédentes, caractérisée en ce qu'on réalise la course H par un guidage du coulisseau.

5. Scie circulaire à main selon la revendication 4, caractérisée en ce que le guidage du coulisseau est constitué d'une piste de guidage de pivotement (29, 77) réalisée dans une tôle de coulissement (31, 79), dans laquelle est guidé un coulisseau (27, 75), le coulisseau (27, 75) est fixé aux parties pivotantes de la scie circulaire à main (1, 41) portant la lame de scie (7, 47).

6. Scie circulaire à main selon les revendications 3 à 5, caractérisée en ce que l'axe de pivotement (13) sous forme d'un d'arbre ou d'un tourillon est logé en rotation et en coulissement dans un support transversalement à l'avance sous forme de trou oblong (19) et qu'on peut bloquer la lame de scie (7) dans sa position inclinée sur une tôle de coulissement (31) fixée sur la plaque de base (15).

7. Scie circulaire à main selon la revendication 6, caractérisée en ce qu'un goujon fileté servant de coulisseau (27) muni d'un écrou à oreilles (33) est guidé de préférence en encliquetage dans la piste de guidage de pivotement (29) de la tôle de coulissement (31), de sorte qu'on peut régler la position inclinée par petits intervalles.

8. Scie circulaire selon les revendications 4 et 5, caractérisée en ce que la lame de scie (47), son support et les parties portantes, notamment réalisées sous forme de pont pivotant (11) et de carter de moteur (3) et au moins une partie de la plaque de base (55) sont déplacés transversalement à l'avance par rapport à la tôle de coulissement (79) reposant sur le rail de guidage (61).

9. Scie circulaire à main selon la revendication 8, caractérisée en ce qu'une tôle de coulissement (79) s'appuie sur la nervure de guidage (63) du rail de guidage (61) transversalement à l'avance et qu'une tôle de coulissement (71) est placée sur la plaque de base (55) pour définir l'angle d'inclinaison.

10. Scie circulaire à main selon la revendication 9, caractérisée en ce que l'écrou à oreille (73) ou le goujon fileté (67) sont guidés de préférence en encliquetage sur la tôle de coulissement (71), de sorte qu'on puisse fixer à petits intervalles les positions de l'angle d'inclinaison.

11. Scie circulaire à main selon l'une des revendications précédentes, caractérisée en ce que les tôles de coulissement de poussée ou de pivotement (31, 71, 79) ainsi qu'un support (17, 57) sont implantés en double vus dans le sens d'avance en avant et en arrière de la lame de scie (7, 47).

12. Scie circulaire à main selon l'une des revendications précédentes, caractérisée en ce qu'on fixe de manière amovible une base correspondant à l'épaisseur du rail de guidage (21, 61) à la face inférieure de la plaque de base (15, 55), de préférence pour travailler sans rail de guidage (21, 61).
